# FASCICULE DE BREVET EUROPEEN

(11) **EP 2 725 660 B1**
(45) Date de publication et mention de la délivrance du brevet: **16.08.2017**
(21) Numéro de dépôt: 13174844.4
(22) Date de dépôt: 03.07.2013
(51) Int. Cl.: H01R 9/24, H01R 4/36, H01R 4/30

(54) **Cage élastique pour borne de raccordement**
Elastisches Gehäuse für Anschlussklemme
Flexible tunnel for a connection terminal

(30) Priorité: 23.10.2012 FR 1260074
(43) Date de publication de la demande: 30.04.2014
(73) Titulaire: Schneider Electric Industries SAS, 92500 Rueil-Malmaison (FR)
(72) Inventeur: Vanzetto, Daniel, 38050 GRENOBLE Cedex 09 (FR)
(74) Mandataire: Tripodi, Paul

(56) Documents cités:
- EP-A1- 1 085 601
- EP-A2- 0 481 309
- DD-A1- 221 883
- FR-A1- 2 565 039
- JP-U- H0 415 164
- US-A- 4 213 669
- US-A1- 2002 081 914

## Description

### DOMAINE TECHNIQUE DE L'INVENTION

L'invention est relative à une cage élastique pour borne de raccordement, ladite cage étant réalisée par découpage et pliage d'une bande métallique pour former un cadre élastique délimitant une ouverture de section quadrangulaire pour l'insertion d'un câble à raccorder. Ladite ouverture est délimitée par une première et seconde branches latérales se développant parallèlement l'une par rapport à l'autre à partir d'un fond. La première branche est prolongée par une branche supérieure refermant la structure monobloc de la cage en étant séparées de la seconde branche par au moins un premier jeu axial s'étendant dans la direction de déplacement de la vis.

L'invention est aussi relative à une borne de raccordement comprenant une cage élastique.

### ETAT DE LA TECHNIQUE

Les bornes à cages du genre mentionné engendrent des efforts de pression importants au moment du serrage du câble à raccorder. Ces efforts dans la borne peuvent atteindre 600 daN, alors que des valeurs dix fois moins importantes seraient suffisantes pour assurer une pression de contact électrique convenable permettant le passage du courant. Une valeur d'effort initial élevé présente l'avantage de provoquer la mise en forme des conducteurs du câble, mais cet effort peut diminuer au fur et à mesure du fluage et de la déformation du métal des conducteurs dans le temps. Il en résulte un effet de desserrage des bornes, entraînant des risques d'échauffement au niveau de la zone de contact.

On a déjà proposé des bornes ayant une certaine élasticité pour compenser un éventuel desserrage des vis. Les documents FR-A-2696584 et DE-A-19513281 se rapportent à des bornes à cages équipées d'un ressort de compression destiné à emmagasiner une réserve d'énergie élastique pour assurer un maintien correct du conducteur à raccorder lors d'un léger dévissage de la vis de serrage.

Le document EP 336251 décrit une borne à vis ayant un cadre de serrage et un étrier de fixation disposés perpendiculairement, et autorisant une double connexion d'une plage de contact et d'un fil ou câble. Un intervalle est prévu entre les extrémités du cadre ouvert.

Le document EP1085601 décrit une borne de raccordement apte à subir une déformation contrôlée pendant le serrage d'un câble avec une plage de connexion d'un dispositif de coupure, ladite borne comportant les caractéristiques du préambule de la revendication 1. Cette déformation élastique présente l'intérêt d'assurer une certaine compensation de serrage en cas de fluage du câble. Cependant cette déformation de la borne en cours de serrage provoque un certain désaxage axial de la vis de serrage. Il résulte de cet inconvénient, que le serrage devient moins efficace.

### OBJET DE L'INVENTION

L'objet de l'invention consiste à réaliser une borne de raccordement à cage élastique garantissant en permanence un bon contact électrique avec le câble sans utiliser de ressort additionnel à l'intérieur de la cage.

A cet effet, la présente invention a pour objet une cage élastique pour borne de raccordement selon la revendication 1.

De préférence, un deuxième jeu transversal est prévu entre la face interne de la seconde branche latérale et la base de l'extension.

De préférence, l'extension terminale de la branche supérieure prend la forme de tenon ayant une extrémité se développant de manière sensiblement parallèle à ta seconde branche latérale.

De préférence, l'extrémité de la branche comporte une déformation s'étendant au plus proche de la vis de serrage, ladite déformation permettant d'éviter un glissement de l'extrémité sur un rayon extérieur de l'extension en fin de serrage.

La borne de raccordement selon l'invention comporte une vis de serrage logée dans un trou taraudé ménagé dans la branche supérieure de la cage élastique, ladite vis a un axe longitudinal perpendiculaire à ladite branche et est destinée à serrer un câble entre un patin de serrage solidaire de ladite vis et une plage de raccordement.

Selon un mode de développement, le patin de serrage solidaire d'une extrémité de la vis de serrage est solidaire d'un écran mobile, un équipage mobile formé par ledit patin et ledit écran tendant à se rapprocher du fond de la cage au moment de la phase de serrage.

De préférence, l'écran mobile est positionné parallèlement à une des deux faces d'accès de la cage et est apte à occulter en partie l'ouverture de la cage.

### DESCRIPTION SOMMAIRE DES DESSINS

D'autres avantages et caractéristiques ressortiront plus clairement de la description qui va suivre d'un mode de réalisation de l'invention donné à titre d'exemple non limitatif, et représenté aux dessins annexés dans lesquels:
la figure 1 est une vue en élévation de la borne de raccordement à cage élastique selon l'invention, la borne étant dans l'état desserré ;
la figure 2 représente une vue identique de la figure 1 lorsque la borne se trouve dans l'état serré, un câble électrique étant positionné contre une plage de connexion ;
la figure 3 montre une vue en perspective de la cage de la borne selon la figure 1 ;
la figure 4 montre une vue de dessus de la cage selon la figure 3 ;
la figure 5 montre une vue en perspective d'une variante de réalisation de la borne selon la figure 1 ;
les figures 6A et 6B montrent des vues en coupe de la borne selon la figure 5 dans différentes positions de fonctionnement.

### DESCRIPTION D'UN MODE DE REALISATION PREFERENTIEL

En référence aux figures 1 et 2, une borne de raccordement comporte une cage 12, une vis de serrage 14. La borne de raccordement est destinée à faire la liaison électrique entre une plage de connexion 46, notamment d'un appareil de coupure et un câble électrique 36.

La cage 12 présente une structure monobloc réalisée par découpage et pliage d'une bande métallique conductrice, de manière à former un cadre de section sensiblement quadrangulaire. L'intérieur de la cage 12 est doté d'une ouverture 18 débouchant sur deux faces d'accès à la dite cage. L'ouverture est délimitée par un fond 20. Du fond 20 se développent deux branches 22, 24 latérales s'étendant parallèlement l'une par rapport à l'autre. Par ailleurs, les deux branches se développent sensiblement de manière parallèle par rapport à un axe longitudinal Y de la cage 12.

Une première branche 24 est prolongée par une branche 26 supérieure traversée par la vis de serrage 14. La vis de serrage 14 se développe de manière perpendiculaire à la branche 26 supérieure. La vis de serrage 14 comporte un axe longitudinal Z.

Une branche 26 positionnée à l'opposé du fond 20 tend à refermer la structure monobloc de la cage12.

La seconde branche latérale 22 est pourvue à la partie supérieure d'un orifice 28 dans lequel s'engage une extension 30 terminale de la branche supérieure 26. L'orifice est de préférence rectangulaire. L'extension 30 terminale de la branche supérieure 26 prend la forme de tenon Selon un mode particulier de réalisation, ledit tenon présente la particularité d'avoir une extrémité 37 se développant de manière sensiblement parallèle à la branche latérale 22.

La vis 14 est logée dans un trou 32 taraudé ménagé dans un collet 34 de la branche supérieure 26. La vis de serrage 14 comporte une première extrémité placée à l'extérieur de la cage et ayant une empreinte 17 destinée à collaborer avec un outil de serrage. La vis de serrage 14 comporte une seconde extrémité placée à l'intérieur de la cage 12. Un patin de serrage 16 est fixé sur la seconde extrémité de la vis de serrage 14. La plage de raccordement 46 est positionnée contre le fond 20 de la cage élastique 12.

Le patin de serrage 16 métallique est logé dans l'ouverture 18 de la cage 12 en s'étendant parallèlement à la branche 26, et est destinée à serrer le câble 36 contre la plage de raccordement 46 lors du serrage de la vis 14. Le patin de serrage 16 est réalisé en cuivre ou de préférence en acier.

La cage 12 étant fixe par rapport au boitier d'un dispositif de coupure, le patin de serrage 16 solidarisé à l'extrémité de la tige filetée de la vis 14, se déplace en translation dans l'ouverture 18 lors de la rotation de la vis 14. En cas de serrage de la vis 14, le patin de serrage 16 se rapproche de la plage de raccordement fixe 46 et du fond 20 en provoquant le serrage du câble 36 contre cette dernière.

Selon un mode préférentiel de développement de l'invention, la cage 12 comporte deux positions extrêmes de fonctionnement.

Tel que représentée sur la figure 1, la cage 12 se trouve dans une première position de fonctionnement, première position dite desserrée. Cette première position desserrée est définie lorsque la vis de serrage 14 n'applique aucun couple de serrage sur un fil électrique 36.

Tel que représentée sur la figure 2, la cage 12 se trouve dans une seconde position de fonctionnement, seconde position dite serrée. Cette seconde position serrée est définie lorsque la vis de serrage 14 applique un couple de serrage nominal sur le fil électrique 36.

La cage 12 électrique présente la particularité de se déformer de manière élastique entre ces deux positions de fonctionnement.

Dans la première position de fonctionnement (état desserré), l'axe longitudinal Z de la vis de serrage 14 n'est pas aligné avec l'axe longitudinal Y de la cage 12 défini par la première et seconde branches latérales 22, 24 parallèles. Autrement dit, la branche 26 supérieure n'est pas perpendiculaire aux première et seconde branches 22, 24 latérales. En effet la branche 26 supérieure forme un premier angle de déformation α1 avec l'axe longitudinal de la cage 12. En outre, le fond 20 forme un second angle de déformation α2 avec l'axe longitudinal de la cage 12.

Selon un mode particulier de réalisation, le premier angle de déformation α1 est de préférence supérieur à 90° et le second angle α2 est de préférence inférieur à 90°.

Dans la seconde position de fonctionnement (état serré), l'axe longitudinal Z de la vis de serrage 14 est aligné avec l'axe longitudinal Y de la cage 12 défini par les première et seconde branches latérales 22, 24 parallèles. Autrement dit, la branche 26 supérieure est perpendiculaire aux branches 22, 24 latérales. En effet le premier angle de déformation α1 est alors égal à 90°. En outre, le fond 20 est aussi perpendiculaire aux première et seconde branches 22, 24 latérales. Le second angle de déformation α2 est aussi égal à 90°.

Selon l'invention, l'extrémité de la seconde branche latérale 22 comporte une extrémité 23 qui fait saillie par rapport à la branche 26 supérieure. L'extension 30 terminale de la branche 26 supérieure prend appui sur l'arête inférieure de l'orifice 28 rectangulaire en étant séparée de l'arête supérieure par un premier jeu J1 axial lorsque la borne 10 se trouve dans l'état desserré (figure 1). Un deuxième jeu J2 transversal est prévu entre la face interne de la seconde branche 22 et la base de l'extension 30, de manière à autoriser la déformation élastique de la cage 12 lors du serrage de la vis 14.

Selon un mode particulier de réalisation tel que représenté sur les figures 3 et 4, l'extrémité 23 de la seconde branche 22 comporte une déformation 27 s'étendant au plus proche de la vis de serrage 14. Cette déformation 27 permet d'éviter un glissement de l'extrémité 23 sur le rayon extérieur de l'extension 30 en fin de serrage lorsque les efforts de serrage appliqués sur la cage 12 sont très importants.

Pendant la phase de branchement d'un câble 36 illustrée à la figure 2, l'actionnement de la vis 14 provoque en début de serrage une déformation élastique de la cage 12 suite au soulèvement de l'extension 30 terminale indiqué par la flèche F1. Ce mouvement de soulèvement est possible grâce à la présence des jeux J1 et J2, et s'arrête dès que l'extension 30 terminale vient en butée contre l'arête supérieure de l'orifice 28 rectangulaire. L'effort axial de serrage dans la cage 12 est relativement modéré durant la déformation élastique, et est situé au voisinage d'un premier seuil de serrage se trouvant dans une fourchette de 10 à 60 daN. Le premier seuil de serrage S1 est atteint lorsque le déplacement relatif de la vis 14 par rapport au taraudage du trou 32 correspond à la dimension du premier jeu J1. Selon un exemple de réalisation le premier jeu J1 est de préférence de l'ordre de 1,6 mm. Ce premier seuil de serrage S1 est tout à fait adapté au passage du courant entre la plage de raccordement 46 et le câble 36.

Lorsque le serrage de la vis 14 est poursuivi après la mise en butée de l'extension 30, la cage 12 devient plus rigide, et l'effort axial de traction dans la borne 10 croît rapidement. En fonction du couple exercé sur la vis 14, on obtient alors un degré de serrage intermédiaire situé entre le premier seuil S1 et un deuxième seuil S2 maxi de 600 daN.

La déformation de la cage 12 pendant cette deuxième phase de serrage est inférieure à la déformation élastique engendrée lors du rattrapage du premier jeu J1. Selon ce mode de réalisation, la déformation est très faible voir inexistante.

En outre, dès que le premier jeu J1 est rattrapé, la cage se déforme de manière à ce que l'axe longitudinal Z de la vis de serrage 14 se confonde avec l'axe longitudinal Y de la cage 12. Un angle de déformation axiale β entre les deux axes longitudinaux Y et Z tend à disparaître. Des points de liaison entre le fond 20 et les première et seconde branches latérales 22, 24 se déforment de manière à ce que le fond 20 soit finalement perpendiculaire aux deux branches. La plage de raccordement conductrice 46 prise en sandwich entre le fond 20 et le câble électrique 36 se trouve alors positionnée sur un appui plan. Cet appui permet de garantir un bon échange thermique entre le câble 36 et la plage de raccordement 46 positionnée contre le fond 20 de la cage 12. Cet appui permet de réduire ainsi l'échauffement dû au passage du courant. En outre, la cage 12 subit aussi une déformation au niveau des points de liaison entre la branche supérieure 26 et les deux branches latérales 22, 24. Ladite branche supérieure 26 est finalement perpendiculaire aux deux branches. La cage présente ainsi un profile sensiblement rectangulaire.

La déformation de la cage 12 lors du vissage de la vis 14 se traduit par une fonction de ressort à double pente. En cas de desserrage suite au tassement et au fluage des conducteurs du câble 36, l'effort axial dans la cage 12 diminue et est ramené vers le premier seuil S1. Cette réserve élastique reste néanmoins suffisante pour maintenir un contact correct entre la plage 46 et le câble 36.

Dans les deux modes de réalisation des figures 1 à 6, le premier jeu J1 axial adapté à la déformation élastique des cages 12, s'étend dans la direction de déplacement de la vis 14.

Selon une variante de réalisation telle que représentée sur les figures 5 et 6, le patin de serrage 16 associée à la vis de serrage 14 est solidaire d'un écran mobile 47. Un équipage mobile formé par ledit patin et ledit écran tend à se rapprocher du fond 20 au moment de la phase de serrage. L'écran mobile 47, positionné parallèlement à une des deux faces d'accès de la cage 12 est ainsi apte à occulter en partie l'ouverture 18 de la cage 12. Autrement dit, l'accès au câble 36 est ainsi minimisé par la présence de l'écran mobile 47 devant une face d'accès de la cage 12.

## Revendications

1. Cage élastique pour borne de raccordement comprenant une vis destinée au serrage d'un câble, ladite cage (12) étant réalisée par découpage et pliage d'une bande métallique pour former un cadre élastique délimitant une ouverture (18) de section quadrangulaire pour l'insertion du câble (36) à raccorder, ladite ouverture étant délimitée par une première et seconde branches (22, 24) latérales se développant parallèlement l'une par rapport à l'autre à partir d'un fond (20), la première branche (24) étant prolongée par une branche (26) supérieure refermant la structure monobloc de la cage (12) en étant séparées de la seconde branche (22) par au moins un premier jeu (J1) axial s'étendant dans une direction de déplacement de la vis (14), la seconde branche latérale (22) comportant une extrémité (23) qui fait saillie de la branche supérieure (26) supportant la vis (14), et un orifice (28) rectangulaire dans lequel s'engage une extension (30) terminale de ladite branche supérieure (26), et l'extension (30) terminale prenant appui sur une arête inférieure de l'orifice (28) rectangulaire en étant séparée d'une arête supérieure par le premier jeu (J1) axial lorsque la borne (10) se trouve dans un état desserré.
**caractérisé en ce que** la cage est apte à se déformer de manière élastique entre deux positions respectivement serrée et desserrée de telle manière que dans un état desserré de la cage (12) dans laquelle la vis n'exerce aucun couple de serrage sur le câble, la branche (26) supérieure destinée à être traversée de manière perpendiculaire par la vis de serrage (14) forme un premier angle (α1) supérieur à 90° avec un axe longitudinal de la cage (12) parallèle aux première et seconde branches latérales (22, 24) et **en ce que** le fond (20) forme un second angle (α2) inférieur à 90° avec l'axe longitudinal de la cage (12), alors que dans l'état serré de la cage dans laquelle la vis exerce un couple de serrage sur le câble, ces deux angles (α1,α2) sont de 90°.

2. Cage élastique selon la revendication 1, **caractérisé en ce qu'**un deuxième jeu (J2) transversal est prévu entre la face interne de la seconde branche latérale (22) et une base de l'extension (30).

3. Cage élastique selon l'une des revendications 1 ou 2, **caractérisé en ce que** l'extension (30) terminale de la branche supérieure (26) prend la forme de tenon ayant une extrémité (37) se développant de manière parallèle à la seconde branche latérale (22).

4. Cage élastique selon l'une, quelconque des revendications précédentes, **caractérisé en ce que** l'extrémité (23) de la branche (22) comporte une déformation (27) s'étendant au plus proche de la vis de serrage (14), ladite déformation (27) permettant d'éviter un glissement de l'extrémité (23) sur un rayon extérieur de l'extension (30) en fin de serrage.

5. Borne de raccordement comprenant une cage élastique (12) selon les revendications précédentes, **caractérisé en ce qu'**elle comporte une vis de serrage (14) logée dans un trou taraudé (32) ménagé dans la branche (26) supérieure de la cage élastique (12), ladite vis ayant un axe longitudinal (Z) perpendiculaire à ladite branche et étant destinée à serrer un câble (36) entre un patin de serrage (16) solidaire de ladite vis et une plage de raccordement (46) positionnée sur le fond (20) de la cage (12).

6. Borne de raccordement selon la revendication 5, **caractérisé en ce que** le patin de serrage (16) solidaire d'une extrémité de la vis de serrage (14) est solidaire d'un écran mobile (47), un équipage mobile formé par ledit patin et ledit écran tendant à se rapprocher du fond (20) au moment de la phase de serrage.

7. Borne de raccordement selon la revendication 6, **caractérisé en ce que** l'écran mobile (47) est positionné parallèlement à une des deux faces d'accès de la cage (12) et est apte à occulter en partie l'ouverture (18) de la cage (12).

## Patentansprüche

1. Elastisches Gehäuse für Anschlussklemme, umfassend eine Schraube, die zum Klemmen eines Kabels bestimmt ist, wobei das Gehäuse (12) durch Schneiden und Biegen eines Metallstreifens gebildet ist, um einen elastischen Rahmen zu bilden, der eine Öffnung (18) mit viereckigem Querschnitt zum Einführen des anzuschließenden Kabels (36) begrenzt, wobei die Öffnung durch einen ersten und zweiten Seitenschenkel (22, 24) begrenzt ist, die ausgehend von einem Boden (20) parallel zueinander verlaufen, wobei der erste Schenkel (24) durch einen oberen Schenkel (26) verlängert ist, der die einstückige Struktur des Gehäuses (12) verschließt, indem er von dem zweiten Schenkel (22) durch mindestens ein erstes axiales Spiel (J1) getrennt ist, das sich in einer Bewegungsrichtung der Schraube (14) erstreckt, wobei der zweite Seitenschenkel (22) ein Ende (23), das von dem oberen Schenkel (26) hervorsteht, der die Schraube (14) trägt, und eine rechteckige Öffnung (28), in die eine Endverlängerung (30) des oberen Schenkels (26) eingreift, und die Endverlängerung (30) aufweist, die sich auf einer unteren Kante der rechteckigen Öffnung (28) abstützt, indem sie von einer oberen Kante des ersten axialen Spiels (J1) getrennt ist, wenn sich die Anschlussklemme (10) in einem gelösten Zustand befindet,
**dadurch gekennzeichnet, dass** das Gehäuse geeignet ist, sich elastisch zwischen zwei Positionen, jeweils der geklemmten und der gelösten Position, derart zu verformen, dass in einem gelösten Zustand des Gehäuses (12), in dem die Schraube kein Anzugsmoment auf das Kabel ausübt, der obere Schenkel (26), der dazu bestimmt ist, senkrecht von der Klemmschraube (14) durchquert zu werden, einen ersten Winkel α1), der größer als 90° ist, mit einer Längsachse des Gehäuses (12) bildet, die parallel zu dem ersten und zweiten seitlichen Schenkel (22, 24) ist, und dass der Boden (20) einen zweiten Winkel (α2), der kleiner als 90° ist, mit der Längsachse des Gehäuses (12) bildet, während diese beiden Winkel (α1, α2) im geklemmten Zustand des Gehäuses, in dem die Schraube ein Anzugsmoment auf das Kabel ausübt, 90° betragen.

2. Elastisches Gehäuse nach Anspruch 1, **dadurch gekennzeichnet, dass** ein zweites Querspiel (J2) zwischen der Innenfläche des zweiten seitlichen Schenkels (22) und einer Basis der Verlängerung (30) vorgesehen ist.

3. Elastisches Gehäuse nach einem der Ansprüche 1 oder 2, **dadurch gekennzeichnet, dass** die Endverlängerung (30) des oberen Schenkels (26) die Form eines Zapfens annimmt, der ein Ende (37) aufweist, das sich parallel zu dem zweiten seitlichen Schenkel (22) entwickelt.

4. Elastisches Gehäuse nach einem der vorhergehenden Ansprüche, **dadurch gekennzeichnet, dass** das Ende (23) des Schenkels (22) eine Verformung (27) aufweist, die sich so nah wie möglich an der Klemmschraube (14) erstreckt, wobei die Verformung (27) ermöglicht, ein Abrutschen des Endes (23) auf einem Außenradius der Verlängerung (30) am Ende des Klemmens zu verhindern.

5. Anschlussklemme, umfassend ein elastisches Gehäuse (12) nach den vorhergehenden Ansprüchen, **dadurch gekennzeichnet, dass** sie eine Klemmschraube (14) aufweist, die in einem Gewindeloch (32) untergebracht ist, das in dem oberen Schenkel (26) des elastischen Gehäuses (12) vorgesehen ist, wobei die Schraube eine Längsachse (Z) aufweist, die senkrecht zu dem Schenkel ist, und dazu bestimmt ist, ein Kabel (36) zwischen einem Klemmschuh (16), der mit der Schraube fest verbunden ist, und einem Anschlussbereich (46), der auf dem Boden (20) des Gehäuses (12) angeordnet ist, zu klemmen.

6. Anschlussklemme nach Anspruch 5, **dadurch gekennzeichnet, dass** der Klemmschuh (16), der mit einem Ende der Klemmschraube (14) fest verbunden ist, mit einem beweglichen Schirm (47) fest verbunden ist, wobei eine bewegliche Vorrichtung, die durch den Klemmschuh und den Schirm gebildet ist, dazu neigt, sich zu dem Zeitpunkt der Phase des Klemmens dem Boden (20) zu nähern.

7. Anschlussklemme nach Anspruch 6, **dadurch gekennzeichnet, dass** der bewegliche Schirm (47) parallel zu einer der zwei Zugangsseiten des Gehäuses (12) angeordnet ist und geeignet ist, die Öffnung (18) des Gehäuses (12) teilweise zu verdecken.

## Claims

1. Flexible tunnel for connection terminal comprising a screw intended to clamp a cable, said tunnel (12) being made by cutting and bending a metal strip to form a flexible frame delimiting an opening (18) of quadrangular cross section for the insertion of the cable (36) that is to be connected, said opening being delimited by a first and a second lateral branch (22, 24) extending parallel to one another from a bottom (20), the first branch (24) being extended by an upper branch (26) closing the one-piece structure of the tunnel (12), the latter branch (26) being separated from the second branch (22) by at least one first axial clearance (J1) running in a direction of travel of the screw (14), the second lateral branch (22) having an end (23) which projects from the upper branch (26) supporting the screw (14), and a rectangular orifice (28) into which a terminal extension (30) of said upper branch (26) engages, and the terminal extension (30) bearing against a lower edge of the rectangular orifice (28), being separated from an upper edge by the first axial clearance (J1) when the terminal (10) is in an untightened state.
**characterized in that**, the tunnel is able to deform elastically between two positions, respectively tightened and un-tightened, so that when the tunnel (12) is in an untightened state, in which the screw is not applying any clamping torque to the cable, the upper branch (26) through which the clamping screw (14) is intended to pass in a perpendicular manner forms a first angle (α1) greater than 90° with a longitudinal axis of the tunnel (12) parallel to the first and second lateral branches (22, 24), and **in that** the bottom (20) forms a second angle (α2) of less than 90° with the longitudinal axis of the tunnel (12), whereas when the tunnel is in the tightened state, in which the screw exerts a clamping torque on the cable, these two angles (α1, α2) are equal to 90°.

2. Flexible tunnel according to Claim 1, **characterized in that** a second transverse clearance (J2) is provided between the internal face of the second lateral branch (22) and a base of the extension (30).

3. Flexible tunnel according to either of Claims 1 and 2, **characterized in that** the terminal extension (30) of the upper branch (26) takes the form of a tenon having an end (37) extending parallel to the second lateral branch (22).

4. Flexible tunnel according to any one of and the preceding claims, **characterized in that** the end (23) of the branch (22) has a deformation (27) running as close as possible to the clamping screw (14), said deformation (27) making it possible to prevent the end (23) from slipping on an external radius of the extension (30) at the end of tightening.

5. Connection terminal comprising a flexible tunnel (12) according to the preceding claims, **characterized in that** it comprises a clamping screw (14) housed in a tapped hole (32) formed in the upper branch (26) of the flexible tunnel (12), said screw having a longitudinal axis (Z) perpendicular to said branch and being intended to clamp a cable (36) between a clamping pad (16) secured to said screw and a connection land (46) positioned on the bottom (20) of the tunnel (12).

6. Connection terminal according to Claim 5, **characterized in that** the clamping pad (16) secured to one end of the clamping screw (14) is secured to a mobile screen (47), a mobile assembly formed by said pad and said screen tending to move closer to the bottom (20) at the time of the tightening phase.

7. Connection terminal according to Claim 6, **characterized in that** the mobile screen (47) is positioned parallel to one of the two faces for accessing the tunnel (12) and is able to close off, in part, the opening (18) of the tunnel (12).
